# FASCICULE DE BREVET EUROPEEN

(11) **EP 3 540 526 B1**
(45) Date de publication et mention de la délivrance du brevet: **05.05.2021**
(21) Numéro de dépôt: 18161568.3
(22) Date de dépôt: 13.03.2018
(51) Int. Cl.: G04B 21/06

(54) **MÉCANISME DE SONNERIE D'HORLOGERIE**
SCHLAGWERKMECHANISMUS EINES UHRWERKS
TIMEPIECE CHIMING MECHANISM

(43) Date de publication de la demande: 18.09.2019
(73) Titulaire: Montres Breguet S.A., 1344 L'Abbaye (CH)
(72) Inventeur: JUNG, Marc, 39400 Bellefontaine (FR); ABT, Marc, 25390 Fuans (FR); STRANCZL, Marc, 1260 Nyon (CH); LÉGERET, Benoît, 1024 Ecublens (CH)
(74) Mandataire: ICB SA

(56) Documents cités:
- FR-A- 326 530
- FR-A- 349 486
- FR-A- 380 459

## Description

### Domaine de l'invention

L'invention concerne un mécanisme de sonnerie d'horlogerie comportant un mécanisme de commande d'au moins un marteau , lequel comporte une première zone de frappe, qui est agencée pour percuter dans un premier sens de course un premier composant résonant au niveau d'une première surface de frappe, quand le au moins un marteau se déplace depuis une position de recul vers une position de première percussion.

L'invention concerne encore un mécanisme d'horlogerie comportant un tel mécanisme de sonnerie.

L'invention concerne encore une pièce d'horlogerie, notamment une montre, comportant un tel mécanisme d'horlogerie, et/ou un tel mécanisme de sonnerie.

L'invention concerne le domaine des mécanismes d'horlogerie à émission sonore, tels que mécanismes de sonnerie, de réveil ou d'alarme, boîtes à musique, et similaires.

### Arrière-plan de l'invention

Les mécanismes de sonnerie ou de réveil d'horlogerie comportent en général un marteau, qui vient percuter un timbre ou similaire.

Le rebond du marteau sur le timbre peut produire des bruits parasites, en particulier si le marteau vient frapper un élément fixe, tel qu'une platine, lors de sa course retour. De ce fait, le son de la sonnerie ou du réveil n'est ni élégant ni maîtrisé.

Le document FR326530A au nom de STANGE décrit un échappement à musique pour réveil-matin, où cet échappement ne se produit qu'après la sonnerie de réveil, et est obtenu au moyen d'un disque à came, qui est fixé sur l'axe de montage du réveil et actionne dans sa dernière rotation en arrière un levier, qui lui-même agit sur un levier d'échappement commandant le mécanisme de musique.

Le document FR349486A au nom de HALLER décrit une sonnerie de table ou de réveil-matin comportant un dispositif de clochette oscillante pourvue au-delà de son axe d'oscillation d'une tige qui s'engage dans la rainure sinueuse d'une roue de commande dont la rotation détermine le balancement de la clochette.

Le document FR380459A au nom de HAMBURG AMERIKANISCHE UHRENFABRIK décrit l'application à un réveil-matin d'un ou plusieurs excitateurs acoustiques qui se composent de pavillons acoustiques avec membranes et sont frappés au moyen d'un ou de plusieurs marteaux. L'un des types de ce nouveau timbre est avec un seul excitateur acoustique, de manière que le pavillon acoustique soit tourné en avant et que le plan d'oscillation du marteau se trouve perpendiculaire sur la membrane et alors la mise en train du marteau a lieu à partir de l'axe de l'ancre du réveil- matin, au moyen d'un crochet qui pénètre dans un passant fixé sur l'arbre du marteau. Un autre type de ce timbre est avec plusieurs excitateurs acoustiques, de manière que les membranes de deux paires d'excitateurs viennent se placer vis-à-vis des surfaces antérieures d'un marteau pour obtenir une suite de sons rapide.

### Résumé de l'invention

L'invention se propose supprimer les bruits parasites liés à un rebond du marteau, en remplaçant la percussion simple par une percussion double, réalisée sur un timbre unique.

A cet effet, l'invention concerne un mécanisme de sonnerie selon la revendication 1.

L'invention concerne encore un mécanisme d'horlogerie comportant un tel mécanisme de sonnerie, selon la revendication 10.

L'invention concerne encore une pièce d'horlogerie, notamment une montre, comportant un tel mécanisme d'horlogerie, et/ou un tel mécanisme de sonnerie.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, et en vue en plan, un mécanisme de sonnerie selon une première alternative de l'invention ;
- la figure 2 représente, en perspective, un détail du mécanisme de la figure 1 ;
- la figure 3 représente, de façon similaire à la figure 1, un mécanisme de sonnerie selon une deuxième alternative de l'invention ;
- la figure 4 représente, un mécanisme de sonnerie non couvert par l'invention ;
- la figure 5 est un schéma-blocs représentant une pièce d'horlogerie, notamment une montre, comportant un mécanisme d'horlogerie comportant un tel mécanisme de sonnerie, commandé par un mouvement d'horlogerie et/ou un actionneur agencé pour être manœuvré par un utilisateur.

### Description détaillée des modes de réalisation préférés

Pour éviter les effets nuisibles du rebond d'un marteau sur un timbre, une première alternative consiste à former un marteau qui frappe le timbre dans les deux sens de déplacement. Un tel marteau en question peut par exemple enjamber le timbre. Dans un premier sens antihoraire, le marteau frappe le timbre comme dans une construction classique, par une première zone de frappe de ce marteau. Dans un deuxième sens contraire au premier sens, le marteau frappe également le même timbre, mais par une deuxième zone de frappe de ce marteau, différente de la première zone de frappe et qui lui est opposée.

Une deuxième alternative consiste à placer un autre élément du timbre principal, par exemple une deuxième branche, de façon à ce qu'une percussion soit effectuée dans les deux sens de rotation du marteau.

Ainsi l'invention concerne un mécanisme de sonnerie 100 d'horlogerie comportant un mécanisme de commande d'au moins un marteau 1.

Par « mécanisme de sonnerie » on entend, au sens large, tout mécanisme horloger permettant une émission sonore : mécanisme de sonnerie, de réveil, d'alarme, boîte à musique, ou autre.

Cet au moins un marteau 1 comporte une première zone de frappe 2, qui est agencée pour percuter dans un premier sens de course un premier composant résonant 3 au niveau d'une première surface de frappe 30 de celui-ci, quand le au moins un marteau 1 se déplace depuis une position de recul vers une position de première percussion.

Cet au moins un marteau 1 comporte, opposée à la première zone de frappe 2, une deuxième zone de frappe 5 qui est agencée pour percuter, dans un deuxième sens de course opposé au premier sens de course, lors d'un recul du au moins un marteau 1 depuis la position de première percussion vers la position de recul, une deuxième surface de frappe 40 que comporte le premier composant résonant 3. _e premier composant résonant 3 est illustré non limitativement sur les figures sous la forme usuelle d'un timbre. Il peut encore consister en un gong, une cloche, un clavier, ou autre. Plus particulièrement, ce premier composant résonant 3, est un timbre ou un gong ou une cloche ou un clavier, fixé en porte-à-faux à une structure fixe 8, que comporte le mécanisme de sonnerie 100, au niveau d'un premier encastrement, respectivement d'un deuxième encastrement.

Plus particulièrement, le mécanisme de commande comporte un mobile de commande 10, qui est agencé pour commander directement ou indirectement le mouvement du au moins un marteau 1.

Selon l'invention, le premier composant résonant 3 comporte la deuxième surface de frappe 40. Cette deuxième surface de frappe 40 est au voisinage immédiat de la première surface de frappe 30, dont elle est séparée par l'épaisseur du premier composant résonant 3, tel que visible sur les figures 1 à 3.

Dans une autre variante, la distance entre le premier encastrement et la deuxième surface de frappe 40 est différente de la distance entre ce même premier encastrement et la première surface de frappe 30.

Selon la première alternative, tel que visible sur les figures 1 et 2, le marteau 1 comporte une première fourche 6, qui est agencée pour enjamber le premier composant résonant 3, et qui comporte, de part et d'autre du premier composant résonant 3, la première zone de frappe 2 et la deuxième zone de frappe 5.

Dans une variante, le marteau 1 comporte un élément sensiblement annulaire agencé pour entourer le premier composant résonant 3 et qui comporte, de part et d'autre du premier composant résonant 3, la première zone de frappe 2 et la deuxième zone de frappe 5.

Selon la deuxième alternative, le premier composant résonant 3 comporte une deuxième fourche 60, qui est agencée pour enjamber une deuxième extrémité 7 du marteau 1 qui comporte la deuxième zone de frappe 5 et laquelle deuxième fourche 60 comporte, de part et d'autre de la deuxième extrémité 7, la première surface de frappe 30 et la deuxième surface de frappe 40. Plus particulièrement, et tel que visible sur la figure 3, le marteau 1 forme un U dont chaque branche comporte une zone de frappe.

Plus particulièrement, le mobile de commande 10 est agencé pour commander le mouvement d'au moins une ancre 11, qui est elle-même agencée pour commander un mouvement d'au moins un marteau 1 depuis sa position de recul vers sa position de percussion. Selon une caractéristique particulière, le mobile de commande 10 comporte une roue 14, et cette au moins une ancre 11 comporte une pluralité de becs 12, chacun agencé pour coopérer avec une des dents 13 que comporte la roue 14. Plus particulièrement, cette au moins une ancre 11 comporte deux becs 12 alternativement en prise avec la roue 14.

Dans une réalisation particulière, au moins une ancre 11 est solidaire au moins en pivotement avec au moins un marteau 1, pour pivoter par rapport à une structure fixe 8, telle que platine, pont, ou similaire. Plus particulièrement encore, la au moins une ancre 11 est solidaire avec au moins un marteau 1.

L'invention concerne encore un mécanisme d'horlogerie 2000 comportant un tel mécanisme de sonnerie 100. Plus particulièrement, ce mécanisme 2000 comporte un actionneur 200, qui est apte à être manœuvré par un utilisateur pour entraîner le mobile de commande 10, et/ou comporte un mouvement d'horlogerie 1000 apte à entraîner le mobile de commande 10.

L'invention concerne encore une pièce d'horlogerie 3000 comportant un tel mécanisme d'horlogerie 2000, et/ou un tel mécanisme de sonnerie 100. Plus particulièrement, cette pièce d'horlogerie 3000 est une montre.

L'invention permet d'éviter la déperdition d'énergie lors du rebond, l'énergie est restituée après le changement de sens de rotation du marteau, augmentant le niveau sonore de la sonnerie.

Les différentes variantes de construction protègent le marteau et la platine de tout choc entre eux.

## Revendications

1. Mécanisme de sonnerie (100) d'horlogerie comportant un mécanisme de commande d'au moins un marteau (1) lequel comporte une première zone de frappe (2) agencée pour percuter dans un premier sens de course un premier composant résonant (3) au niveau d'une première surface de frappe (30) quand ledit au moins un marteau (1) se déplace depuis une position de recul vers une position de première percussion, où ledit au moins un marteau (1) comporte, opposée à ladite première zone de frappe (2), une deuxième zone de frappe (5) agencée pour percuter, dans un deuxième sens de course opposé audit premier sens de course, lors d'un recul dudit au moins un marteau (1) depuis ladite position de première percussion vers ladite position de recul, une deuxième surface de frappe (40) que comporte ledit premier composant résonant (3), **caractérisé en ce que** ledit premier composant résonant (3) comporte ladite deuxième surface de frappe (40) au voisinage immédiat de ladite première surface de frappe (30) dont elle est séparée par l'épaisseur dudit premier composant résonant (3).

2. Mécanisme de sonnerie (100) selon la revendication 1, **caractérisé en ce que** ledit premier composant résonant (3) est un timbre ou un gong ou une cloche ou un clavier, fixé en porte-à-faux à une structure fixe (8), que comporte ledit mécanisme de sonnerie (100), au niveau d'un premier encastrement, et **en ce que** la distance entre ledit premier encastrement et ladite deuxième surface de frappe (40) est différente de la distance entre ledit premier encastrement et ladite première surface de frappe (30).

3. Mécanisme de sonnerie (100) selon la revendication 1 ou 2, **caractérisé en ce que** ledit marteau (1) comporte une première fourche (6) agencée pour enjamber ledit premier composant résonant (3) et qui comporte, de part et d'autre dudit premier composant résonant (3), ladite première zone de frappe (2) et ladite deuxième zone de frappe (5).

4. Mécanisme de sonnerie (100) selon l'une des revendications 1 à 3, **caractérisé en ce que** ledit marteau (1) comporte un élément sensiblement annulaire agencé pour entourer ledit premier composant résonant (3) et qui comporte, de part et d'autre dudit premier composant résonant (3), ladite première zone de frappe (2) et ladite deuxième zone de frappe (5).

5. Mécanisme de sonnerie (100) selon l'une des revendications 1 à 3, **caractérisé en ce que** ledit premier composant résonant (3) comporte une fourche (60) agencée pour enjamber une deuxième extrémité (7) dudit marteau (1) qui comporte ladite deuxième zone de frappe (5) et laquelle fourche (60) comporte, de part et d'autre de ladite deuxième extrémité (7), ladite première surface de frappe (30) et ladite deuxième surface de frappe (40).

6. Mécanisme de sonnerie (100) selon l'une des revendications 1 à 5, **caractérisé en ce que** le mécanisme de commande comporte un mobile de commande (10) agencé pour commander le mouvement d'au moins une ancre (11) elle-même agencée pour commander un mouvement d'au moins un dit marteau (1) depuis sa position de recul vers sa position de percussion.

7. Mécanisme de sonnerie (100) selon la revendication 6, **caractérisé en ce que** ledit mobile de commande (10) comporte une roue (14), et **en ce que** ladite au moins une ancre (11) comporte deux becs (12) alternativement en prise avec ladite roue (14).

8. Mécanisme de sonnerie (100) selon la revendication 6 ou 7, **caractérisé en ce que** ladite au moins une ancre (11) est solidaire au moins en pivotement avec au moins un dit marteau (1), pour pivoter par rapport à une structure fixe (8).

9. Mécanisme de sonnerie (100) selon la revendication 8, **caractérisé en ce que** ladite au moins une ancre (11) est solidaire avec au moins un dit marteau (1).

10. Mécanisme d'horlogerie (2000) comportant un mécanisme de sonnerie (100) selon l'une des revendications 1 à 9, et un actionneur (200) apte à être manœuvré par un utilisateur pour entraîner ledit mobile de commande (10), et/ou un mouvement d'horlogerie (1000) apte à entraîner ledit mobile de commande (10).

11. Montre (3000) comportant un mécanisme d'horlogerie (2000) selon la revendication 10, et/ou un mécanisme de sonnerie (100) selon l'une des revendications 1 à 9.

## Patentansprüche

1. Schlagwerkmechanismus (100) für ein Uhrwerk, der einen Mechanismus zum Steuern mindestens eines Hammers (1) umfasst, welcher einen ersten Schlagbereich (2) umfasst, der so eingerichtet ist, dass er in einer ersten Hubrichtung eine erste Resonanzkomponente (3) im Bereich einer ersten Schlagfläche (30) anschlägt, wenn sich der mindestens eine Hammer (1) aus einer Rückfallstellung in eine erste Anschlagstellung bewegt, wobei der mindestens eine Hammer (1) gegenüber dem ersten Schlagbereich (2) einen zweiten Schlagbereich (5) umfasst, der so eingerichtet ist, dass er in einer zweiten Hubrichtung, entgegengesetzt zur ersten Hubrichtung, bei einem Rückfall des mindestens einen Hammers (1) aus der ersten Anschlagstellung in die Rückfallstellung eine zweite Schlagfläche (40) anschlägt, welche die erste Resonanzkomponente (3) umfasst,
**dadurch gekennzeichnet, dass** die erste Resonanzkomponente (3) die zweite Schlagfläche (40) in unmittelbarer Nähe der ersten Schlagfläche (30) umfasst, von welcher sie durch die Dicke der ersten Resonanzkomponente (3) getrennt ist.

2. Schlagwerkmechanismus (100) nach Anspruch 1, **dadurch gekennzeichnet, dass** es sich bei der ersten Resonanzkomponente (3) um eine Tonfeder oder einen Gong oder eine Glocke oder eine Klaviatur handelt, die/der freitragend an einer festen Struktur (8), welche der Schlagwerkmechanismus (100) umfasst, im Bereich einer ersten Einfassung befestigt ist, und dadurch, dass sich der Abstand zwischen der ersten Einfassung und der zweiten Schlagfläche (40) vom Abstand zwischen der ersten Einfassung und der ersten Schlagfläche (30) unterscheidet.

3. Schlagwerkmechanismus (100) nach Anspruch 1 oder 2, **dadurch gekennzeichnet, dass** der Hammer (1) eine erste Gabel (6) umfasst, die so eingerichtet ist, dass sie die erste Resonanzkomponente (3) überspannt und die beiderseits der ersten Resonanzkomponente (3) den ersten Schlagbereich (2) und den zweiten Schlagbereich (5) umfasst.

4. Schlagwerkmechanismus (100) nach einem der Ansprüche 1 bis 3, **dadurch gekennzeichnet, dass** der Hammer (1) ein im Wesentlichen ringförmiges Element umfasst, das so eingerichtet ist, dass es die erste Resonanzkomponente (3) umgibt und dass beiderseits der ersten Resonanzkomponente (3) den ersten Schlagbereich (2) und den zweiten Schlagbereich (5) umfasst.

5. Schlagwerkmechanismus (100) nach einem der Ansprüche 1 bis 3, **dadurch gekennzeichnet, dass** die erste Resonanzkomponente (3) eine Gabel (60) umfasst, die so eingerichtet ist, dass sie ein zweites Ende (7) des Hammers (1) überspannt, das den zweiten Schlagbereich (5) umfasst, und wobei die Gabel (60) beiderseits des zweiten Endes (7) die erste Schlagfläche (30) und die zweite Schlagfläche (40) umfasst.

6. Schlagwerkmechanismus (100) nach einem der Ansprüche 1 bis 5, **dadurch gekennzeichnet, dass** der Steuermechanismus ein Steuerdrehteil (10) umfasst, das so eingerichtet ist, dass es die Bewegung mindestens eines Ankers (11) steuert, der seinerseits so eingerichtet ist, dass er eine Bewegung mindestens eines Hammers (1) aus dessen Rückfallstellung in dessen Anschlagstellung steuert.

7. Schlagwerkmechanismus (100) nach Anspruch 6, **dadurch gekennzeichnet, dass** das Steuerdrehteil (10) ein Rad (14) umfasst, und dadurch, dass der mindestens eine Anker (11) zwei Schnäbel (12) umfasst, die im Wechsel in das Rad (14) eingreifen.

8. Schlagwerkmechanismus (100) nach Anspruch 6 oder 7, **dadurch gekennzeichnet, dass** der mindestens eine Anker (11) mindestens schwenkfest mit mindestens einem Hammer (1) verbunden ist, um in Bezug auf eine feste Struktur (8) zu schwenken.

9. Schlagwerkmechanismus (100) nach Anspruch 8, **dadurch gekennzeichnet, dass** der mindestens eine Anker (11) fest mit mindestens einem Hammer (1) verbunden ist.

10. Uhrwerkmechanismus (2000), der einen Schlagwerkmechanismus (100) nach einem der Ansprüche 1 bis 9, und ein Wirkglied (200), das von einem Benutzer betätigt werden kann, um das Steuerdrehteil (10) anzutreiben, und/oder ein Uhrwerk (1000) umfasst, welches das Steuerdrehteil (10) antreiben kann.

11. Uhr (3000), die einen Uhrwerkmechanismus (2000) nach Anspruch 10 und/oder einen Schlagwerkmechanismus (100) nach einem der Ansprüche 1 bis 9 umfasst.

## Claims

1. Timepiece striking mechanism (100) including a mechanism for controlling at least one hammer (1) which includes a first striking area (2) arranged to strike, in a first direction of travel, a first resonant component (3) on a first striking surface (30) when said at least one hammer (1) moves from a recoiled position to a first impact position, wherein said at least one hammer (1) includes, opposite to said first striking area (2), a second striking area (5) arranged to strike, in a second direction of travel opposite to said first direction of travel, when said at least one hammer (1) recoils from said first impact position to said recoiled position, a second striking surface (40) included in said first resonant component (3), **characterised in that** when said first resonant component (3) includes said second striking surface (40) in immediate proximity to said first striking surface (30) from which it is separated by the thickness of said first resonant component (3).

2. Striking mechanism (100) according to claim 1, **characterised in that** said first resonant component (3) is a gong or a disc-gong, or a bell or a comb, fixed in a cantilevered arrangement to a fixed structure (8), included in said striking mechanism (100), at a first point of attachment, and **in that** the distance between said first point of attachment and said second striking surface (40) is different from the distance between said first point of attachment and said first striking surface (30).

3. Striking mechanism (100) according to claim 1 or 2, **characterised in that** said hammer (1) includes a first fork (6) arranged to straddle said first resonant component (3) and which includes, on either side of said first resonant component (3), said first striking area (2) and said second striking area (5).

4. Striking mechanism (100) according to claim 1 to 3, **characterised in that** said hammer (1) includes a substantially annular element arranged to surround said first resonant component (3) and which includes, on either side of said first resonant component (3), said first striking area (2) and said second striking area (5).

5. Striking mechanism (100) according to claim 1 to 3, **characterised in that** said first resonant component (3) includes a fork (60) arranged to straddle a second end (7) of said hammer (1) that includes said second striking area (5) and which fork (60) includes, on either side of said second end (7), said first striking surface (30) and said second striking surface (40).

6. Striking mechanism (100) according to claim 1 to 5, **characterised in that** the control mechanism includes a control wheel set (10) arranged to control the movement of at least one pallet lever (11), in turn arranged to control a movement of at least one said hammer (1) from its recoiled position to its impact position.

7. Striking mechanism (100) according to claim 6, **characterised in that** said control wheel set (10) includes a wheel (14), and **in that** said at least one pallet lever (11) includes two beaks (12) alternatively meshing with said wheel (14).

8. Striking mechanism (100) according to claim 6 or 7, **characterised in that** said at least one pallet lever (11) is at least pivotally joined to at least one said hammer (1), to pivot with respect to a fixed structure (8).

9. Striking mechanism (100) according to claim 8, **characterised in that** said at least one pallet lever (11) is integral with at least one said hammer (1).

10. Timepiece mechanism (2000) including a striking mechanism (100) according to claim 1 to 9, and an actuator (200) able to be operated by a user to drive said control wheel set (10), and/or a timepiece movement (1000) able to drive said control wheel set (10).

11. Watch (3000) including a timepiece mechanism (2000) according to claim 10 and/or a striking mechanism (100) according to one of claims 1 to 9.
